# EUROPÄISCHE PATENTSCHRIFT

(11) **EP 1 930 506 B1**
(45) Veröffentlichungstag und Bekanntmachung des Hinweises auf die Patenterteilung: **12.08.2009**
(21) Anmeldenummer: 06025167.5
(22) Anmeldetag: 06.12.2006
(51) Int. Cl.: E02D 33/00

(54) **Lastprüfelement**
Load-testing element
Elément pour essai de charge

(43) Veröffentlichungstag der Anmeldung: 11.06.2008
(73) Patentinhaber: Bauer Spezialtiefbau GmbH, 86529 Schrobenhausen (DE)
(72) Erfinder: Lauerer, Robert, 86529 Schrobenhausen (DE)
(74) Vertreter: Wunderlich, Rainer

(56) Entgegenhaltungen:
- WO-A-20/06015278
- DE-A1- 2 221 270
- DE-A1- 3 424 776
- DE-A1-4102006 007 14
- GB-A- 589 019
- GB-A- 2 159 961
- US-A- 5 608 169

## Beschreibung

Die Erfindung beschreibt eine Vorrichtung zur Durchführung von Belastungsversuchen an Gründungselementen im Boden.

Im Fußbereich oder entlang des Schaftes eines Pfahles oder eines Schlitzwandelementes werden vor dem Betoniervorgang erfindungsgemäße Vorrichtungen eingebaut. Diese unterteilen den Schaft in mehrere Abschnitte.

Nach dem Erhärten des Betons der Gründungselemente werden diese Vorrichtungen mit Hilfe einer Flüssigkeit volumenmäßig vergrößert. Dabei entsteht ein hydraulischer Druck.

Während der Volumenvergrößerung werden die Schaftabschnitte vertikal auseinandergedrückt und dabei werden die vertikalen Bewegungen und Verformungen der einzelnen Schaftabschnitte bestimmt. Dies erfolgt in der Regel mit Extensometerstangen oder elektrischen Wegaufnehmern nach dem Stand der Technik.

Die Verschiebungen werden dann der jeweiligen Kraft zugeordnet, welche mit der Vorrichtung aufgebracht wird.

Über die Größe der aufgebrachten Kraft zwischen den Schaftabschnitten lässt sich auf die vorhandene Mantelreibung und den Spitzendruck des Gründungselementes im Baugrund schließen. Die Funktionsweise dieses Belastungsversuches ist beispielsweise in der DE 34 24 776 oder der DE 34 07 938 beschrieben. Hierzu werden in den Gründungselementen Hydraulikzylinder eingebaut, bei denen ein Kolben ausgefahren wird.

Ein ähnliches System ist in der US 55 76 494 beschrieben.

Diese Hydraulikzylinder sind teuer in der Herstellung und verhältnismäßig kompliziert an den Bewehrungskörben der Gründungselemente zu befestigen. Eine weitere Problematik ergibt sich, wenn diese Hydraulikzylinder im Pfahlschaft angeordnet werden. In diesem Fall muss der Betoniervorgang unterbrochen werden, da an den Hydraulikzylindern das Betonierrohr oder der Betonierschlauch nicht vorbeigeführt werden kann.

Insbesondere bei der Herstellung von Gründungselementen unter Wasser kann das Unterbrechen des Betonierens sehr gefährlich sein, da sich beim Herausziehen des Betonierrohres und späteren Wiedereinfügens des Betonierrohres Inhomogenitäten im Beton ergeben können. Dies kann während des Belastungsversuches zu unerwünschten Störungen im Tragverhalten des Gründungselementes führen.

Der kontinuierliche Betoniervorgang kann bei Verwendung von Hydraulikzylindern im Gründungselement nur dadurch sichergestellt werden, dass mehrere kleine Hydraulikzylinder verwendet werden, welche ringförmig angeordnet werden. Dies verteuert die Durchführung des Versuches wesentlich und ist mit einem großen Montageaufwand verbunden.

Zudem bedarf es einer besonderen Steuerung der Hydraulikzylinder um sicherzustellen, dass alle Kolben synchron ausfahren und sich nicht verkanten.

In der DE 10 2006 007 144 und in der GB 21 59 961 werden die teuren Hydraulikzylinder durch faltenbalgartige Vorrichtungen (Hubkissen) ersetzt.

Diese faltenbalgartigen Hubkissen haben jedoch den Nachteil, dass sie aufgrund der vielen Schweißnähte dazu neigen, undicht zu werden.

Ein weiterer Nachteil dieser faltenbalgartigen Hubkissen liegt in der Bestimmung der aufgebrachten Last. Die zwischen den Schaftabschnitten aufgebrachte Kraft wird dadurch ermittelt, dass man den aufgebrachten Öldruck mit der Kissenfläche multipliziert. Da sich diese Hubkissen jedoch beim Aufblasen nicht unerheblich verformen, ändert sich während des Aufblasens die horizontale Wirkfläche dieser aufblasbaren Kissen. Damit ist die Ermittlung der in Wirklichkeit aufgebrachten Last mit gewissen Messungenauigkeiten verbunden, da die echte Wirkfläche nicht bekannt ist.

Auch beim Einsatz von wesentlich teureren Hydraulikzylinder wie in der US 55 76 494 beschrieben, können sich Ungenauigkeiten bei der Kraftermittlung ergeben. Der Hydraulikkolben, der aus dem Zylinder ausfährt, wird über besondere Dichtungsringe gegen die hydraulische Flüssigkeit abgedichtet und über Stützringe geführt. Durch die unvermeidliche Reibung wird ein gewisser Teil der Kraft im Hydraulikzylinder aufgenommen, welches zu Ungenauigkeiten bei der Ermittlung der Prüflast führt.

Die GB-A-589,019 betrifft eine Hebevorrichtung, die eine Art Beutel aus verformbarem Metall aufweist. Der Beutel weist zwei Platten auf, welche die Stützflächen der Hebevorrichtung bilden. Die beiden Platten sind an ihren Kanten mit einer zylindrischen oder torusförmigen ringartigen Metallstruktur verbunden, die eine Verschiebung der Platten ohne Deformation erlaubt, wenn der Fluiddruck, mit dem der Beutel beaufschlagt wird, modifiziert wird.

Die Aufgabe der Erfindung liegt darin, dass die Vorrichtung einfacher und preiswerter wird, dass die Gefahr von Undichtigkeiten im System reduziert wird und dass die Kraft, mit der die einzelnen Schaftabschnitte auseinandergepresst werden, möglichst genau ermittelt werden kann. Zudem soll eine Unterbrechung des Betoniervorgangs vermieden werden.

Die Lösung der Aufgabe erfolgt nach der Vorrichtung nach den Ansprüchen 1 bis 14.

Die Erläuterung der Erfindung erfolgt anhand der Figuren 1 bis 8.
Figur 1 zeigt einen vertikalen Schnitt durch ein Gründungselement im Boden. Der Schaft wird durch erfindungsgemäße Vorrichtungen in die Abschnitte 10, 11 und 12 unterteilt. Die erfindungsgemäßen Vorrichtungen bestehen im Wesentlichen aus einem Hubkissen 1, 1' und einer unabhängigen Kraftmesseinrichtung 6, 6', welche mit einem besonderen Ringraum 8, 8', 8" umgeben ist.
Figur 2a zeigt einen vertikalen Schnitt durch ein Hubkissen 1 der erfindungsgemäßen Vorrichtung, wie es im Fußbereich des Schaftes eingebaut wird.
Figur 2b zeigt eine räumliche Darstellung eines Hubkissens 1, welche vertikal geschnitten ist.
Figur 3a zeigt einen vertikalen Schnitt durch ein Hubkissen 1', das im Schaftbereich angeordnet ist und das in der Mitte eine Öffnung 15 zur Durchführung eines Betonierrohres oder Betonierschlauches besitz.
Figur 3b zeigt einen vertikalen Schnitt durch eine räumliche Darstellung eines Hubkissens 1'.
Figur 4 zeigt einen vertikalen Schnitt durch eine erfindungsgemäße Ausführungsvariante für das Hubkissen 1 der Vorrichtung, bei der das rohrähnliche Gebilde 4 besonders ausgebildet ist.
Figur 5 zeigt einen vertikalen Schnitt durch eine erfindungsgemäße Ausführungsvariante, bei der die erfindungsgemäßen Vorrichtungen 1, 1' an einem Bewehrungskorb 29 befestigt sind. Zwischen den Hubkissen 1, 1' und den dazugehörigen Kraftmesseinrichtungen 6, 6' sind hier zusätzliche Kontaktstücke 7, 7' angeordnet.
Figur 6 zeigt einen vertikalen Schnitt durch den Pfahlschaft eines Gründungselementes, wobei ein Belastungszustand dargestellt ist, in dem die Hubkissen 1, 1' in einem aufgeblasenen Zustand dargestellt sind und bei dem die Pfahischaftelemente 10, 11, 12 bereits auseinandergepresst wurden. In diesem Lastzustand entstehen Risse 21, 22 im Beton des Schaftes.
Figur 7 zeigt einen vertikalen Schnitt durch eine erfindungsgemäße Ausführungsform, bei der die Druckmesseinrichtungen 6, 6' unmittelbaren Kontakt mit den Flächen der Hubkissen 1, 1' aufweisen.
Figur 8 zeigt einen vertikalen Schnitt durch ein Gründungselement, wobei an den erfindungsgemäßen Vorrichtungen spezielle Kraftübertragungskörper 30, 31, 32 angeordnet werden, um eine optimale Krafteintragung in die Schaftabschnitte zu gewährleisten.

Die Lösung der Aufgabe erfolgt mit der erfindungsgemäßen Vorrichtung dadurch, dass die Bestimmung der Kraft zwischen den einzelnen Schaftelementen 10, 11, 12 vom Hubvorgang entkoppelt wird und dass die Kraftmessung so erfolgt, dass die aufgebrachten Kräfte über die Hubkissen vollständig durch gesonderte Kraftmesseinrichtungen 6, 6' geleitet werden. Dazu wird durch besonders ausgestaltete Ringräume 8, 8', 8" um die Kraftmesseinrichtungen 6, 6' der Kraftfluss zwischen den Schaftelementen 10, 11, 12 geregelt und es wird vermieden, dass Kräfte über Kraftbrücken oder Ringräume an den Kraftmesseinrichtungen vorbeigeleitet werden.

Bei den Hubkissen der erfindungsgemäßen Vorrichtung unterscheidet man Fußhubkissen 1 und Schafthubkissen 1'.

Bei den Fußhubkissen werden, wie in Figur 2a und 2b dargestellt, zueinander beabstandete Bleche 2, 3 mit einem umlaufenden rohrähnlichen Gebilde 4 verbunden.

Die einfachste und bevorzugte Ausführungsvariante für die rohrähnlichen Gebilde 4 sind geschlitzte Rohre mit Kreisquerschnitt oder Viereckquerschnitt. Aus diesen Rohren werden bei Bohrpfählen bevorzugt kreisförmige geschlossene Ringe hergestellt. Auf der Seite, wo diese Ringe mit den beabstandeten Blechen 2, 3 verbunden werden, sind diese Rohrquerschnitte mit durchgehenden Schlitzen 5 versehen. Die Verbindung der geschlitzten Rohre mit den beabstandeten Blechen erfolgt in bevorzugter Weise durch Schweißen.

Die entlang der Rohrabwicklung verlaufenden Schlitze 5 haben eine bevorzugte Schlitzweite von 5 - 15 mm.

Das Anschweißen dieser rohrähnlichen Gebilde 4 an die beabstandeten Bleche 2, 3 hat den Vorteil, dass beim Aufblasen dieser Hubkissen sowohl in den Blechen 2, 3 als auch in der Wandung der rohrähnlichen Gebilde 4 im Wesentlichen nur Zugkräfte entstehen und somit die Bleche in optimaler Richtung belastet werden. Ein Knicken der Rohrwandung kann auf diese Weise vermieden werden, so dass das gesamte System mit sehr hohen Drücken beaufschlagt werden kann, ohne dass es zu Beschädigungen kommt. Zudem werden die Schweißnähte im Wesentlichen auf Zug und weniger durch Biegung und Querkräfte oder Scherkräfte beansprucht, was ebenso für deren Stabilität förderlich ist.

Bevorzugte Durchmesser für die rohrähnlichen Gebilde 4, 4' liegen in einem Bereich von ca. 2 cm bis ca. 10 cm. Bevorzugte Blechdicken sowohl für die beabstandeten Bleche 2, 3, 2', 3' sowie für die Blechwandung der rohrähnlichen Gebilde 4, 4' liegen in einem Bereich von wenigen Millimetern. Besonders vorteilhaft ist es, die Blechdicke für die beabstandeten Bleche 2, 3 sowie die Wandstärke der rohrähnlichen Gebilde 4 möglichst ähnlich zu wählen. Auf diese Weise ergibt sich eine gleichmäßige Belastung im gesamten System während des Aufblasens.

Die Wege, welche die Hubkissen 1, 1' der erfindungsgemäßen Vorrichtung während des Belastungsversuches in Achsrichtung des Schaftes ausführen, liegen in einem bevorzugten Bereich von wenigen Millimetern bis zu mehreren Zentimetern. Zum Aufblasen der Hubkissen werden diese mit Leitungen verbunden, welche zur Erdoberfläche führen. Der Leitungsanschluss erfolgt bevorzugt im Bereich des rohrähnlichen Gebildes 4, 4' über Schweißverbindungen, Schraubverbindungen oder Pressverbindungen.

Figur 2b zeigt eine Ausführungsvariante für das Fußkissen 1, bei dem das rohrähnliche Gebilde einen polygonartigen Querschnitt besitzt. Prinzipiell sind alle Querschnittsformen möglich, aber bevorzugt sind konvexe Ausführungsformen, bei denen der Querschnitt bezüglich der Anschweißstellen an die beabstandeten Bleche nach außen gekrümmt ist. Diese Formen sind zur Aufnahme von Zugkräften eben am besten geeignet, wenn sich der Rohrquerschnitt vom kleineren zum größeren Biegeradius aufbiegt.

Damit der Betoniervorgang zum Einbau der erfindungsgemäßen Vorrichtungen nicht unterbrochen werden muss, werden die erfindungsgemäßen Vorrichtungen für den Schaft mit Öffnungen 15 ausgebildet. Diese Öffnungen 15 sollten mindestens so groß sein wie die Durchmesser der Betonierrohre oder Betonierschläuche. Bevorzugter Weise sollte der Durchmesser jedoch größer als der Betonierrohrdurchmesser gewählt werden, damit der flüssige Beton leicht durch diese Öffnung 15 aufsteigen kann.

Bei den Hubkissen 1' der erfindungsgemäßen Vorrichtung für den Schaftbereich werden die beabstandeten Bleche 2', 3' mit einem Innenloch versehen. Die im Wesentlichen wie Beilagscheiben aussehenden Bleche werden an der Innenkante sowie an der Außenkante mit rohrähnlichen Gebilden 4' zugfest und dicht verbunden. Auch hier sind im Prinzip beliebige Querschnittsformen für die rohrähnlichen Gebilde vorstellbar.

Figur 4 zeigt eine Ausführungsvariante, bei der das rohrähnliche Gebilde 4 dadurch entsteht, dass bei einem bandförmigen Blechstreifen in einem Teilbereich ein rohrähnliches Gebilde 4 eingeformt ist, welches zu beiden Seiten mit ebenen Flächen 26 begrenzt ist. Die Enden dieser Flächen werden mit den beabstandeten Blechen 2, 3 verschweißt, nachdem der Blechstreifen zu einem Ring verbunden wurde.

In Figur 3b ist dabei eine weitere Ausführungsvariante dargestellt, bei der die rohrähnlichen Elemente nicht an die Bleche 2', 3' angeschweißt werden, sondern sie werden hierbei als Halbrohre an die Bleche 2', 3' angeformt. Auf diese Weise wird die Anzahl der Schweißnähte reduziert, denn die beiden Halbschalen werden nur über zwei Schweißnähte 27 miteinander verbunden, im Gegensatz zu sonst vier notwendigen Schweißnähten. Das Anformen der Halbrohre erfolgt über Pressen, Stanzen oder Ziehen der Bleche 2', 3' oder 2, 3.

Die Hubkissen 1, 1' werden über Hydraulikleitungen 9 von der Erdoberfläche aus nach Erhärten des Betons im Gründungselement mit einer Flüssigkeit aufgepumpt.

Je größer der Abstand zwischen den Blechen 2, 3 bzw. 2', 3' während des Aufblasens wird, umso mehr Einfluss hat dies auf die Größe der wirksamen horizontalen Grundfläche des Hubkissens 1, 1', da sich die Durchmesser der Hubkissen ändern.

Aus diesem Grund ist es zweckmäßig, die Kraftmessung zwischen den Schaftelementen 10, 11, 12 durch ein unabhängiges Kraftmesssystem durchzuführen.

Hierzu werden unter oder über die Hubkissen 1, 1' zusätzliche Kraftmesseinrichtungen 6, 6' angeordnet. Diese sind im Wesentlichen so gestaltet, dass sie nur sehr geringe Stauchungen unter Last ausführen. Das heißt sie sind im Wesentlichen nicht oder nur sehr wenig verformbar. Solche Kraftmesseinrichtungen sind aus dem Stand der Technik bekannt. Hierzu gibt es im Wesentlichen zwei Messprinzipien:
Einmal wird die Verformung, insbesondere die Stauchung, an einem elastischen Material ermittelt und eine Kraft als Funktion dieser Verformung ermittelt. Dazu werden an dem elastischen Körper Weg- oder Dehnungsaufnehmer unterschiedlichster Weise befestigt, wie z. B. aufgeklebte Dehnmessstreifen, Schwingsaiten- oder elektronische Wegaufnehmer.
   Für den Grundkörper werden bevorzugt Stahlringe verwendet. Solche Kraftmesseinrichtungen werden vor dem Einbau kalibriert.

Bei hydraulisch wirkenden Kraftmesseinrichtungen wird ein Hohlkörper mit einer im Wesentlichen inkompressiblen Flüssigkeit gefüllt. Die Kraft wird als Funktion des Druckes im Inneren ermittelt. Der Hohlkörper besteht aus dünnwandigen Blechen. Auch diese Kraftmesseinrichtungen werden vor dem Einbau kalibriert.

In der erfindungsgemäßen Vorrichtung werden Kraftmesseinrichtungen nach dem Stand der Technik in bevorzugter Weise über den Flächen der Bleche 3, 3' oder 2, 2' angeordnet.

Die Kraft, mit der die einzelnen Schaftabschnitte 10, 11, 12 von den Hubkissen 1, 1' auseinander gedrückt werden, wird bei der erfindungsgemäßen Vorrichtung im Wesentlichen über die ebene Fläche der Bleche 2, 2', 3, 3' der Hubkissen aufgebracht.

Damit die Kraft nicht über die rohrähnlichen Gebilde 4, 4' und etwaige Betonbrücken zu einem unbekannten Anteil seitlich an den Kraftmesseinrichtungen 6, 6' vorbeigeleitet wird, müssen die Kraftmesseinrichtungen 6, 6' mit einem äußeren Ringraum 8, 8' und einem inneren Ringraum 8" umgeben sein. Dieser Ringraum muss so ausgebildet sein, dass er insbesondere keine vertikalen oder zur Schaftachse parallel verlaufenden Kräfte übertragen kann. Hierzu wird ein Ringraum ausgebildet, der mit einem nicht Kraft übertragenden und somit nachgiebigen oder nachgebenden Medium gefüllt ist. Dieses Medium besteht in bevorzugter Weise aus Gummi oder künstlichen Elastomeren mit und ohne Gasporen oder aus nachgiebigen Kunstschäumen mit Gasporen. Die Druckfestigkeit dieses Mediums ist so hoch gewählt, dass der Ringraum vom Betonierdruck nicht zusammengedrückt wird.

Eine weitere Ausführungsform für den nicht Kraft übertragenden und nachgebenden Ringraum 8, 8', 8" ist die Füllung mit einem gasförmigen Medium. Dieses gasförmige Medium wird in verformbare, schlauchähnliche Hüllen gefüllt, welche mit Entlüftungsleitungen verbunden sind, die an die Erdoberfläche führen oder man nimmt es hin, dass über ein Gaspolster nur sehr geringe Kräfte übertragen werden können.

In einer weiteren erfindungsgemäßen Ausführung wird der Ringraum 8, 8', 8" aus nachgiebigen Schläuchen gebildet, die mit einer nicht erhärtenden Flüssigkeit gefüllt sind und die eine Entlastungsleitung an die Erdoberfläche besitzen. Während des Belastungsversuches wird diese Entlastungsleitung, die an die Erdoberfläche führt, geöffnet und die Flüssigkeit kann drucklos austreten.

In bevorzugter Weise werden die Kraftmesseinrichtungen 6, 6' flächenmäßig kleiner bzw. gleich groß ausgeführt wie die gesamte Grundfläche des Hubkissens 1, 1'.

Die horizontale Ausdehnung des inneren 8" und äußeren Ringraumes 8, 8' mit dem nicht Kraft übertragenden und nachgebenden Medium wird so gewählt, dass die horizontale Fläche der Kraftmesseinrichtung 6, 6' plus die horizontale Fläche des Ringraumes mindestens so groß ist wie die gesamte Grundfläche 25, 25' der Hubkissen 6, 6'. Nur dann ist sichergestellt, dass keine Druckkräfte direkt von den Schaftelementen 10, 11, 12 über noch bestehende Betonbrücken, z. B. oberhalb der rohrähnlichen Gebilde 4, 4', von einem Schaftelement zum anderen abgetragen werden können. Wäre dies der Fall, so würden die ermittelten Kräfte zu gering erscheinen und zu einer falschen Deutung des Versuchsergebnisses führen.

In Figur 7 ist eine erfindungsgemäße Ausführungsvariante gezeigt, bei der die Kraftmesseinrichtungen 6, 6' direkten Kontakt mit den Blechen des Hubkissens 1, 1' haben.

Damit die Kräfte von einem Schaftabschnitt zum anderen Schaftabschnitt direkt durch die Kraftmesseinrichtungen verlaufen, sind die Ringräume 8, 8', 8" mit einem nicht kraftübertragenden Medium angeordnet.

Diese Ringräume erstrecken sich in horizontaler Richtung soweit, dass sie die rohrähnlichen Gebilde 4, 4' zumindest vollständig überdecken. Auf diese Weise kann im Bereich der rohrähnlichen Gebilde 4, 4' keine Vertikalkraft von einem Schaftabschnitt zum anderen übertragen werden.

Die Verbindung von Hubkissen und Kraftmesseinrichtung erfolgt über Anschweißen, Kleben, Verschrauben oder Anbetonieren an die gegebenenfalls aufgerauhte Oberfläche.

In einer bevorzugten Ausführungsform wird zwischen den Auflagerflächen der Kraftmesseinrichtungen 6, 6' und den im Wesentlichen ebenen Blechen 2, 3, 2', 3' ein scheibenförmiges oder ringförmiges Kontaktstück 7, 7' kraftschlüssig angeordnet. Diese Kontaktstücke erleichtern die Verbindung der Hubkissen mit den Kraftmesseinrichtungen. Die Verbindung erfolgt über Kleben, Verschrauben oder Schweißen. Somit sind über diese Kontaktstücke 7, 7' und 19, 19' auf einfache Weise auch größere Zugkräfte zu übertragen, wie sie während des Einbaus des Bewehrungskorbes in die Bohrung auftreten. Bei diesem Belastungszustand werden schwergewichtige Bewehrungskorbteile über die Hubkissen und die Kraftmesseinrichtungen miteinander zugfest verbunden.

Bevorzugter Weise bestehen diese Kontaktstücke 7, 7' aus Stahlplatten oder aus Rohrstücken oder Stahlschalungen, die mit einem druckfesten Material wie Beton oder Zementleim gefüllt sind.

In Figur 5 und 6 sind Ausführungsvarianten mit den erfindungsgemäßen Vorrichtungen gezeigt, welche als vorgefertigtes Element zwischen die Bewehrungskorbabschnitte montiert oder eingeschweißt werden können. Dazu sind Hubkissen und Kraftmesseinrichtung sandwichartig miteinander verbunden und mit Blechen 17, 18, 17', 18' geschützt, über welche die dichte Verbindung der einzelnen Bewehrungskorbabschnitte erfolgt.

Der freie Raum zwischen den Platten 17, 18, 17', 18' wird mit dem nicht Kraft übertragenden und nachgebenden Medium unter Ausbildung von Ringräumen 8, 8', 8" verfüllt.

In einer bevorzugten Ausführungsvariante sind dabei die Kraftmesseinrichtungen in einer ähnlichen Bauweise wie die Hubkissen hergestellt und mit einer inkompressiblen Flüssigkeit gefüllt. Sie wirken somit wie eine hydraulische Kraftmesseinrichtung.

Die Kraftmesseinrichtung 6, 6' ist dabei über Rohrleitungen 14 oder Kabel mit der Erdoberfläche verbunden. Das Volumen dieser Kraftmesseinrichtung wird dabei konstant gehalten und Kraftänderungen können somit durch Veränderungen im Flüssigkeitsdruck an der Erdoberfläche abgelesen werden.

Eine weitere Ausführungsvariante für die Ablesung der Kräfte in den hydraulisch wirkenden Kraftmesseinrichtungen besteht darin, dass der Flüssigkeitsdruck nicht über Manometer ermittelt wird, sondern über elektrische Druckmessaufnehmer, die sich entweder im Inneren der Kraftmesseinrichtungen befinden oder im Bereich der Zuleitung 14 angeordnet sind. In diesem Fall werden die Ablesungen über ein nach oben geführtes Messkabel getätigt.

Bevorzugter Weise werden die scheibenförmigen Kontaktstücke 7, 7' in ihrer horizontalen Erstreckungsform und Fläche möglichst so gewählt, dass sie den Flächen der Bleche 2, 3, 2', 3' entsprechen, wie sie zwischen den rohrähnlichen Gebilden 4, 4' bestehen.

Auf diese Weise können die Hubkissen ihre Kraft am besten entwickeln und der Krafteintrag in die Kraftmesseinrichtungen 6, 6' führt zu realistischen und reproduzierbaren Messergebnissen.

Figur 8 zeigt eine Ausführungsvariante, bei der direkt oder indirekt Kraftübertragungskörper 30, 31, 32 angeordnet sind. Diese Kraftübertragungskörper sind bereits vor Einführen der Messeinrichtung in die Bohrung an den erfindungsgemäßen Vorrichtungen befestigt.

Diese Kraftübertragungskörper können entweder kegel- oder kuppelförmige Einzelgebilde sein oder aus umlaufenden Querschnittsflächen bestehen, wie z. B. Dreiecke, Trapeze, Parabeln usw..

Bevorzugter Weise werden diese Kraftübertragungskörper aus Beton hergestellt, der durch Zugabe von besonderen Zusatzmitteln gut formbar gemacht wird. Neben den einzelnen Gebilden können auch durchgehende, gekrümmte, mietenförmige Gebilde erzeugt werden.

Für die Belastungsvorrichtungen am Schaftfuß werden bevorzugt abgerundete Elemente 32 anbetoniert.

Die Kraftübertragungskörper 30, 31, 32 haben die Aufgabe, dass die Kräfte aus den einzelnen Pfahlschaftabschnitten 10, 11, 12 in möglichst gleichmäßiger Weise in die erfindungsgemäßen Vorrichtungen eingeleitet werden. Dies ist insbesondere dann von Interesse, wenn zu befürchten ist, dass beim Betonieren durch eine zu geringe Öffnung 15 keine durchgehende, gleichmäßige Homogenität des Betons zwischen den einzelnen Schaftabschnitten erreicht werden kann.

## Patentansprüche

1. Vorrichtung zum Durchführen eines Belastungsversuches an Gründungselementen im Boden mit runden oder eckigen Querschnitten, wie beispielsweise Pfählen oder Schlitzwandelementen, wobei im unteren Teil oder entlang dem Schaft des Gründungselementes Vorrichtungen eingebaut werden, mit denen der Schaft in seiner Länge unterteilt werden kann und wobei durch Volumenvergrößerung dieser Vorrichtungen die Schaftteile voneinander getrennt und auseinander gedrückt werden und dabei über die aufgebrachten Kräfte in den Vorrichtungen auf die aufzunehmenden Mantelreibungs- und Spitzendruckkräfte des Gründungselementes geschlossen wird, wobei im Fußbereich und/oder im Schaftbereich des Gründungselementes mindestens ein Hubkissen (1,1') angeordnet wird, welches aus zwei beabstandeten Blechen (2, 3 und 2', 3') besteht, welche an ihren Rändern zugfest und dicht mit einem umlaufenden Gebilde (4,4') verbunden sind, wobei das Hubkissen (1,1') Bestandteil der Vorrichtung zum Durchführen eines Belastungsversuches ist,
**dadurch gekennzeichnet,**
- **dass** das umlaufende Gebilde ein rohrähnliches Gebilde (4, 4') ist,
- **dass** das rohrähnliche Gebilde (4,4') einen Schlitz (5) besitzt, der das Innere des rohrähnlichen Gebildes mit dem Raum zwischen den Blechen (2, 3 bzw. 2', 3') verbindet,
- **dass** unter oder über dem Hubkissen (1, 1') unmittelbar oder über Kontaktstücke (7, 7') eine zusätzliche, im wesentlichen unverformbare Kraftmesseinrichtung (6, 6') angeordnet ist, welche die Kraft ermittelt, die zwischen den Schaftabschnitten (10, 11, 12...) auftritt, wenn das Innenvolumen der Hubkissen (1, 1') durch Auffüllen mit einer Flüssigkeit vergrößert wird, und welche Bestandteil der Vorrichtung zum Durchführen eines Belastungsversuches ist,
- und **dass** durch Anordnung eines äußeren und/oder inneren Ringraumes (8, 8', 8"), welcher Bestandteil der Vorrichtung zum Durchführen eines Belastungsversuches ist, um die Kraftmesseinrichtung (6, 6') aus einem nicht kraftübertragenden und nachgebendem Medium eine horizontale Fläche im Bereich der Kraftmesseinrichtung (6, 6') gebildet wird, die mindestens so groß ist wie die Grundfläche (25, 25') des Hubkissens (1, 1'), wodurch die axialen Kräfte zwischen den einzelnen Schaftabschnitten (10, 11, 12 ...) vollständig durch die Kraftmesseinrichtung (6, 6') geleitet werden.

2. Vorrichtung nach Anspruch 1, **dadurch gekennzeichnet,**
- **dass** die Kraftmesseinrichtung (6, 6') ein Metallkörper, Kunststoffkörper oder Betonkörper oder aus verschiedenen Materialien zusammengesetzter Körper ist, dessen geringe Stauchung mit Hilfe von Wegaufnehmern, wie z. B. über aufgeklebte Dehnmessstreifen, Schwingseiten oder elektronische Wegaufnehmer, bestimmt wird und dass über Kalibrierversuche von der Stauchung auf die zugehörige Kraft geschlossen wird.

3. Vorrichtung nach einem der Ansprüche 1 oder 2, **dadurch gekennzeichnet,**
- **dass** die Kraftmesseinrichtung (6, 6') aus einem hohlen Blechkörper besteht, der mit einer gleich bleibenden Flüssigkeitsmenge gefüllt ist und bei dem die Kraft, die auf diesen Blechkörper wirkt, über den Flüssigkeitsdruck im Inneren und die Grundfläche ermittelt wird.

4. Vorrichtung nach einem der Ansprüche 1 bis 3, **dadurch gekennzeichnet,**
- **dass** die Kraftmesseinrichtung (6, 6') im Aufbau dem Hubkissen (1,1') ähnelt, aber während des Belastungsversuchs volumenkonstant bleibt.

5. Vorrichtung nach einem der Ansprüche 1 bis 4, **dadurch gekennzeichnet,**
- **dass** das im Wesentlichen nicht kraftübertragende und nachgebende Material in den Ringräumen (8, 8', 8") natürlicher oder synthetischer Gummi mit oder ohne Gasporen, Kunststoff oder insbesondere Schaum ist.

6. Vorrichtung nach einem der Ansprüche 1 bis 5, **dadurch gekennzeichnet,**
- **dass** das im Wesentlichen nicht kraftübertragende und nachgebende Material in den Ringräumen (8, 8', 8") ein in verformbaren Hüllen eingebrachtes Gas oder eine Flüssigkeit ist, welche durch Öffnen von Leitungen drucklos aus dem Schaftinneren entweichen kann.

7. Vorrichtung nach einem der vorstehenden Ansprüche, **dadurch gekennzeichnet,**
- **dass** das Hubkissen (1, 1') über Füllleitungen (9) mit der Erdoberfläche verbunden ist, und
- **dass** das Hubkissen (1, 1') mit Öffnungen (15) für das Betonierrohr im Inneren der Bleche (2', 3') ausgestattet ist.

8. Vorrichtung nach einem der Ansprüche 1 bis 7, **dadurch gekennzeichnet,**
- **dass** zwischen Hubkissen (1, 1') und Kraftmesseinrichtung (6, 6') eine scheibenförmige Kontaktscheibe (7, 7') mit oder ohne Loch kraftschlüssig angeordnet wird, deren Fläche und Form etwa der Fläche der Bleche (2, 3 bzw. 2', 3') zwischen den umlaufenden, rohrähnlichen Gebilden (4, 4') entspricht.

9. Vorrichtung nach einem der Ansprüche 1 bis 8, **dadurch gekennzeichnet,**
- **dass** die rohrähnlichen Gebilde (4, 4') Rohre mit rundem, ovalem oder polygonartig begrenztem Querschnitt sind, welche einen Schlitz (5) besitzen, der sich über die gesamte Abwicktungstänge erstreckt und dass die rohrähnlichen Gebilde (4, 4') ringartig geschlossen sind.

10. Vorrichtung nach einem der Ansprüche 1 bis 9, **dadurch gekennzeichnet,**
- **dass** die rohrähnlichen Gebilde (4, 4') Formen nach Anspruch 9 besitzen, welche im Bereich des Schlitzes (5) in flächenhafte Elemente (26) übergehen, über welche die Bleche (2, 2' und 3, 3') kraftschlüssig und dicht angeschlossen werden.

11. Vorrichtung nach einem der Ansprüche 1 bis 10, **dadurch gekennzeichnet,**
- **dass** die rohrähnlichen Gebilde (4, 4') am Hubkissen (1, 1') **dadurch** gebildet werden, dass die rohrähnlichen Gebilde (4, 4') als Halbschalen durch Pressen, Ziehen oder Stanzen an die Bleche (2, 2' und 3, 3') angeformt werden und dass die Halbschalen durch Nähte (27) dicht und kraftschlüssig miteinander verbunden werden.

12. Vorrichtung nach einem der Ansprüche 1 bis 11, **dadurch gekennzeichnet,**
- **dass** die Hubkissen (1, 1') im Grundriss kreisförmig, viereckig oder polygonzugartig begrenzt sind und mit oder ohne Öffnung (15) zur Durchführung eines Betonierrohres oder Betonierschlauches ausgestattet sind.

13. Vorrichtung nach einem der Ansprüche 1 bis 12, **dadurch gekennzeichnet,**
- **dass** zwischen Kraftmesseinrichtung (6, 6') und Hubkissen (1, 1') scheibenförmige oder ringförmige Kontaktstücke (7, 7') kraftschlüssig angeordnet werden, welche aus Stahl, Beton oder Kombinationen daraus bestehen, wie z. B. Stahlringe oder Stahlschalungen, die mit Mörtel, Beton oder Zementleim ausgefüllt sind.

14. Vorrichtung nach einem der Ansprüche 1 bis 13, **dadurch gekennzeichnet,**
- **dass** die Hubkissen (1, 1') direkt oder mittelbar mit Kraftübertragungskörpern (30, 31, 32) ausgestattet sind.

## Claims

1. Device for carrying out a loading test on foundation elements in the soil with round or angular cross-sections, such as piles or trench wall elements, wherein devices are built into the lower part or along the shaft of the foundation element, with which the shaft can be divided in its length and wherein an increase in volume of these devices causes the shaft parts to be separated and pressed apart from one another and, in doing so, conclusions are drawn from the applied forces in the devices as to the skin friction forces and peak compression forces of the foundation element that are to be absorbed, wherein in the base portion and/or in the shaft portion of the foundation element at least one hoisting cushion (1, 1') is arranged, which consists of two spaced metal sheets (2, 3 and 2', 3') that are connected at their edges in a tension-proof and sealed manner with a surrounding form (4, 4'), wherein the hoisting cushion (1, 1') is a component of the device for carrying out a loading test,
**characterized in that**
- the surrounding form is a pipe-like form (4, 4'),
- **in that** the pipe-like form (4, 4') has a slot (5) that connects the interior of the pipe-like form with the space between the metal sheets (2, 3 or 2', 3'),
- **in that** below or above the hoisting cushion (1, 1') an additional, substantially undeformable force measuring device (6, 6') is arranged directly or by means of contact pieces (7, 7'), which determines the force occurring between the shaft sections (10, 11, 12 ...) when the interior volume of the hoisting cushions (1, 1') is increased on being filled up with a fluid, and which is a component of the device for carrying out a loading test,
- and **in that** through the arrangement of an outer and/or inner annular space (8, 8', 8"), which is a component of the device for carrying out a loading test, around the force measuring device (6, 6') that consists of a non-force transmitting and resilient medium a horizontal surface is formed in the portion of the force measuring device (6, 6') that is at least as large as the basic surface (25, 25') of the hoisting cushion (1, 1'), whereby the axial forces between the individual shaft sections (10, 11, 12 ...) are led completely through the force measuring device (6, 6').

2. Device according to claim 1, **characterized in that**
- the force measuring device (6, 6') is a metal body, a plastic body or a concrete body or a body composed of different materials, the minimal compression of which is determined by means of displacement pickups, such as adhered strain gauges, vibrating string or electronic displacement pickups, and **in that**, by means of calibration tests, conclusions are drawn from the compression as to the related force.

3. Device according to any one of claims 1 or 2, **characterized in that**
- the force measuring device (6, 6') consists of a hollow sheet metal body which is filled with a constant quantity of fluid and in which the force acting on this sheet metal body is determined by means of the fluid pressure present in the interior and the basic surface.

4. Device according to any one of claims 1 to 3, **characterized in that**
- the force measuring device (6, 6') has a design similar to that of the hoisting cushion (1, 1'), whereas during the loading test its volume remains constant.

5. Device according to any one of claims 1 to 4, **characterized in that**
- the substantially non-force transmitting and resilient medium in the annular spaces (8, 8', 8") is natural or synthetic rubber with or without gas pores, plastic or, in particular, foam.

6. Device according to any one of claims 1 to 5, **characterized in that**
- the substantially non-force transmitting and resilient medium in the annular spaces (8, 8', 8") is a gas or a fluid introduced into deformable covers, which, by opening the lines, can escape in a non-pressurized manner from the interior of the shaft.

7. Device according to any one of the preceding claims, **characterized in that**
- the hoisting cushion (1, 1') is connected via filling lines (9) with the ground surface, and
- **in that** the hoisting cushion (1, 1') is provided with openings (15) for the concreting pipe inside the metal sheets (2', 3').

8. Device according to any one of claims 1 to 7, **characterized in that**
- between the hoisting cushion (1, 1') and the force measuring device (6, 6') a disk-shaped contact disk (7, 7') with or without hole is arranged in a force-locking manner, the surface and shape of which roughly corresponds to the surface of the metal sheets (2, 3 or 2', 3') between the surrounding pipe-like forms (4, 4').

9. Device according to any one of claims 1 to 8, **characterized in that**
- the pipe-like forms (4, 4') are pipes with a round, oval or polygonal defined cross-section, which have a slot (5) that extends across the entire developed length and **in that** the pipe-like forms (4, 4') are ciosed in an annular manner.

10. Device according to any one of claims 1 to 9, **characterized in that**
- the pipe-like forms (4, 4') have shapes according to claim 9, which merge in the portion of the slot (5) into planar elements (26), by means of which the metal sheets (2, 2' and 3, 3') are connected in a force-locking and sealed manner.

11. Device according to any one of claims 1 to 10, **characterized in that**
- the pipe-like forms (4, 4') on the hoisting cushion (1, 1') are designed **in that** the pipe-like forms (4, 4') are formed as half shells onto the metal sheets (2, 2' and 3, 3') by pressing, drawing or punching and **in that** the half shells are connected to one another in a sealed and force-locking manner through seams (27).

12. Device according to any one of claims 1 to 11, **characterized in that**
- the hoisting cushions (1, 1') are defined circular, square or traverse-like in outline and are provided with or without opening (15) for the passage of a concreting pipe or a concreting hose.

13. Device according to any one of claims 1 to 12, **characterized in that**
- between the force measuring device (6, 6') and the hoisting cushion (1, 1') disk-shaped or ring-shaped contact pieces (7, 7') are arranged in a force-locking manner, which consist of steel, concrete or combinations thereof, such as steel rings or steel formwork that are filled with mortar, concrete or cement glue.

14. Device according to any one of claims 1 to 13, **characterized in that**
- the hoisting cushions (1, 1') are provided directly or indirectly with force transmitring bodies (30, 31, 32).

## Revendications

1. Dispositif pour conduire un essai de charge sur des éléments de fondation dans le sol présentant des sections rondes ou anguleuses, par exemple des pieux ou des éléments de paroi moulée, dans lequel, dans la partie inférieure ou le long de la tige de l'élément de fondation sont installés des dispositifs avec lesquels la tige peut être subdivisée dans sa longueur, et dans lequel, par augmentation de volume de ces dispositifs, les parties de tige peuvent être séparées les unes des autres ou extraites les unes des autres et, de ce fait, par l'intermédiaire des forces appliquées dans les dispositifs, on en déduit les forces de frottement d'enveloppe et de pression de pointe de l'élément de fondation devant être supportées, dans lequel dans la partie de pied et/ou dans la partie de tige de l'élément de fondation est placé au moins un coussinet de levage (1, 1') qui est constitué de deux tôles (2, 3 et 2', 3') espacées, qui sont reliées au niveau de leurs bords de manière fixe en traction et étanche avec une structure tournante (4, 4'), le coussinet de levage (1, 1') faisant partie du dispositif pour conduire un essai de charge,
***caractérisé***
- ***en ce que*** la structure tournante est une structure de type tubulaire (4, 4'),
- ***en ce que*** la structure de type tubulaire (4, 4') présente une fente qui relie l'intérieur de la structure de type tubulaire avec l'espace situé entre les tôles (2, 3 ou 2', 3'),
- ***en ce qu***'au-dessous ou au-dessus du coussinet de levage (1, 1') est placé, directement ou par l'intermédiaire d'organes de contact (7, 7'), un dispositif supplémentaire de mesure de force (6, 6'), pour l'essentiel indéformable, qui détermine la force qui apparaît entre les sections de tige (10, 11, 12, ...) quand le volume intérieur des coussinets de levage (1, 1') est augmenté par remplissage avec un liquide, et qui fait partie du dispositif pour conduire un essai de charge,
- et ***en ce que***, par l'agencement d'un espace annulaire (8, 8', 8") extérieur et/ou intérieur, qui fait partie du dispositif pour conduire un essai de charge, une surface horizontale est formée au niveau du dispositif de mesure de force (6, 6'), à partir d'un milieu mou et non transmetteur de force autour du dispositif de mesure de force (6, 6'), surface qui est au moins aussi grande que la surface de base (25, 25') du coussinet de levage (1, 1'), de telle sorte que les forces axiales entre les différentes sections de tige (10, 11, 12, ...) sont transmises intégralement par le dispositif de mesure de force (6, 6').

2. Dispositif selon la revendication 1, ***caractérisé en ce que*** le dispositif de mesure de force (6, 6') est un corps métallique, un corps en matière plastique ou un corps en béton ou un corps composé de différents matériaux, dont le faible écrasement est déterminé à l'aide de capteurs de déplacement, par exemple par des bandes de mesure d'extension collées, des cordes vibrantes ou des capteurs électroniques de déplacement, et ***en ce que***, par des essais de calibrage, on détermine la force associée à partir de l'écrasement.

3. Dispositif selon l'une quelconque des revendications 1 ou 2, ***caractérisé en ce que*** le dispositif de mesure de force (6, 6') est constitué d'un corps creux en tôle qui est rempli avec une quantité de liquide constante et au niveau duquel la force qui agit sur ce corps en tôle est déterminée par l'intermédiaire de la pression du liquide en son intérieur et de la surface de base.

4. Dispositif selon l'une quelconque des revendications 1 à 3, ***caractérisé en ce que*** le dispositif de mesure de force (6, 6') ressemble par sa construction au coussinet de levage (1, 1'), mais reste de volume constant pendant l'essai de charge.

5. Dispositif selon l'une quelconque des revendications 1 à 4, ***caractérisé en ce que*** le matériau pour l'essentiel mou et non transmetteur de force présent dans les espaces annulaires (8, 8', 8") est un caoutchouc naturel ou synthétique avec ou sans pores remplis de gaz, une matière plastique ou en particulier une mousse.

6. Dispositif selon l'une quelconque des revendications 1 à 5, ***caractérisé en ce que*** le matériau pour l'essentiel mou et non transmetteur de force présent dans les espaces annulaires (8, 8', 8") est un gaz introduit dans des enveloppes déformables ou un liquide, qui peut s'échapper sans pression depuis l'intérieur de la tige par ouverture de conduites.

7. Dispositif selon l'une quelconque des revendications précédentes ***caractérisé***
- ***en ce que*** le coussinet de levage (1, 1') est relié à la surface du sol par des conduites de remplissage (9), et
- ***en ce que*** le coussinet de levage (1, 1') est muni d'ouvertures (15) pour le tube de bétonnage à l'intérieur des tôles (2', 3').

8. Dispositif selon l'une quelconque des revendications 1 à 7, ***caractérisé en ce qu*'**entre le coussinet de levage (1, 1') et le dispositif de mesure de force (6, 6') est placée en force une plaque de contact (7, 7') en forme de disque avec ou sans orifice, dont la surface et la forme correspondent approximativement à la surface des tôles (2, 3 ou 2', 3') située entre les structures tournantes de type tubulaire (4, 4').

9. Dispositif selon l'une quelconque des revendications 1 à 8, ***caractérisé en ce que*** les structures de type tubulaire (4, 4') sont des tubes de section ronde, ovale ou polygonale limitée, qui possèdent une fente (5) qui s'étend sur toute la longueur de développé, et ***en ce que*** les structures de type tubulaire (4, 4') sont fermées à la manière d'annaux

10. Dispositif selon l'une quelconque des revendications 1 à 9, ***caractérisé en ce que*** les structures de type tubulaire (4, 4') possèdent des formes selon la revendication 9, qui se raccordent au niveau de la fente (5) avec des éléments de surface (26) par l'intermédiaire desquels les tôles (2, 2' et 3, 3') sont raccordées par une force et de manière hermétique.

11. Dispositif selon l'une quelconque des revendications 1 à 10, ***caractérisé en ce que*** les structures de type tubulaire (4, 4') sont formées sur le coussinet de levage (1, 1') par le fait que les structures de type tubulaire (4, 4') sont rapportées sur les tôles (2, 2' et 3, 3') en tant que demi-coques par pressage, étirage ou estampage, et ***en ce que*** les demi-coques sont reliées entre elles de manière hermétique et par une force au moyen de raccords (27).

12. Dispositif selon l'une quelconque des revendications 1 à 11, ***caractérisé en ce que*** les coussinets de levage (1, 1') présentent un contour circulaire, rectangulaire ou polygonal limité et sont équipés avec ou sans ouvertures (15) pour le passage d'un tube de bétonnage ou d'un tuyau de bétonnage.

13. Dispositif selon l'une quelconque des revendications 1 à 12, ***caractérisé en ce qu*'**entre le dispositif de mesure de force (6, 6') et le coussinet de levage (1, 1') sont placés en force des organes de contact (7) en forme de disque ou d'anneau, qui sont constitués d'acier, de béton ou de combinaisons des deux, par exemple des anneaux d'acier ou des coffrages en acier, qui sont remplis de mortier, de ciment ou de pâte de ciment.

14. Dispositif selon l'une quelconque des revendications 1 à 13, ***caractérisé en ce que*** les coussinets de levage (1, 1') sont munis directement ou indirectement de corps transmetteurs de force (30, 31, 32).
